# FASCICULE DE BREVET EUROPEEN

(11) **EP 0 410 890 B1**
(45) Date de publication et mention de la délivrance du brevet: **19.10.1994**
(21) Numéro de dépôt: 90402152.4
(22) Date de dépôt: 26.07.1990
(51) Int. Cl.: E06B 3/66

(54) **Vitrage de protection thermique et acoustique**
Thermisch und akustisch isolierende Verglasung
Thermally and acoustically insulating glazing

(30) Priorité: 26.07.1989 FR 8910042
(43) Date de publication de la demande: 30.01.1991
(73) Titulaire: SAINT GOBAIN VITRAGE INTERNATIONAL, 92400 Courbevoie (FR)
(72) Inventeur: Rehfeld, Marc, F-95460 Ezanville (FR); Canaud, Michel, F-75116 Paris (FR)
(74) Mandataire: Muller, René

(56) Documents cités:
- EP-A- 0 387 148
- DE-A- 2 461 532
- DE-A- 2 730 119
- FR-A- 2 284 745
- FR-A- 2 480 347

## Description

L'invention concerne un vitrage isolant thermique à propriétés acoustiques améliorées.

Depuis plusieurs années, dans de nombreux pays, l'utilisation de vitrages isolants thermiques s'est généralisée. Le plus souvent, ils sont constitués de deux verres de mêmes épaisseur, généralement comprise entre 2,5 et 4 millimètres, séparés par une lame d'air sec de 6 à 12 millimètres et collés à leur périphérie à l'aide de mastics variés et éventuellement de profilés métalliques. Pendant la période de chauffage, de tels vitrages améliorent le confort des locaux d'habitation, de travail ou de loisir et diminuent sensiblement les déperditions thermiques.

Mais dans certaines zones bruyantes, l'on désire également bénéficier d'une isolation acoustique renforcée. C'est pourquoi on a proposé des techniques diverses pour améliorer les performances d'isolation acoustique des vitrages isolants thermiques ou des fenêtres dans lesquelles ils sont destinés à être posés.

Parmi ces techniques, plusieurs font appel au remplissage de l'espace entre les verres avec un gaz lourd, d'une masse moléculaire supérieure à 100 tel que les chloro-fluoro-carbone ou hexafluorure de soufre en particulier.

Outre que ces derniers gaz peuvent présenter un risque pour l'environnement puisqu'ils sont chimiquement particulièrement stables et ne sont dissociés que par les rayonnements ultra-violets de la haute atmosphère où les produits de leur décomposition détruisent la couche d'ozone protectrice, tous présentent l'inconvénient d'avoir en acoustique une efficacité contestée. En effet, s'ils améliorent l'indice d'affaiblissement acoustique dans les gammes des fréquences médiums ou aiguës, leur effet est d'abaisser cet affaiblissement aux fréquences graves, là où l'isolement dû à la masse du verre est le plus faible et également là où le spectre des bruits routiers est le plus intense.

Les autres méthodes proposées pour améliorer les performances acoustiques des vitrages isolants thermiques, c'est-à-dire des vitrages multiples et en particulier des vitrages doubles, préconisent, pour des raisons d'acoustique théorique qui seront évoquées plus loin, d'associer des verres unitaires d'épaisseurs différentes.

Le document DE-A-24 61 532 propose en particulier des vitrages associant des verres monolithiques dont le rapport des épaisseurs est compris entre 1,20 et 3 avec un espace intermédiaire rempli d'un gaz où la vitesse du son est réduite.

Le document FR-A-2 284 745, extension du document précédent, généralise le rapport des épaisseurs à une valeur quelconque et explique que les épaisseurs différentes améliorent l'affaiblissement acoustique dans la zone des fréquences de coïncidence de chacune des plaques composantes. Ces deux documents ne font état ni d'une amélioration des performances dans les basses fréquences, ni de l'importance de sélectionner un rapport d'épaisseurs des verres composants précis.

Le document intercalaire EP-A1-387 148 concerne des vitrages doubles remplis d'air et qui possèdent des épaisseurs dont le rapport est supérieur à 1,20 mais ces vitrages sont destinés exclusivement à équiper des véhicules de transport terrestre et d'autre part ils sont conçus pour affaiblir les bruits aérodynamiques créés par le déplacement du véhicule dans l'air.

D'autres vitrages sont à base de verre feuilleté.

Dans certaines variantes, le film intercalaire du vitrage feuilleté a des performances acoustiques améliorées. Ces dernières solutions qui améliorent incontestablement de manière plus ou moins importante les performances acoustiques ont l'inconvénient d'être chères (cas des feuilletés), lourdes et d'accroître très sensiblement l'épaisseur des vitrages et donc d'obliger à utiliser des fenêtres spéciales renforcées mécaniquement.

L'invention en revanche propose une solution acoustiquement efficace, simple, bon marché et qui permet de conserver la profondeur des feuillures habituelle.

Le vitrage selon l'invention est un vitrage bâtiment pour la protection acoustique dans le domaine des basses fréquences ; il est constitué de deux feuilles de verre d'épaisseur différentes séparées par une lame d'air ou d'un autre gaz, la différence des épaisseurs rapportée à la feuille la plus mince est comprise entre 18 et 20,5 % avec une épaisseur de la feuille la plus mince de 3,9 mm.

Il est également prévu, dans le cadre de l'invention, d'introduire dans l'espace compris entre les verres un gaz lourd de masse moléculaire supérieure à 100. Ce gaz peut avantageusement être de l'hexafluorure de soufre dans une proportion d'au moins 30 %.

Les vitrages selon l'invention présentent l'avantage inattendu qu'une bonne isolation acoustique est obtenue pour une différence d'épaisseurs très faible entre les deux verres constituant le vitrage isolant. Les vitrages correspondant sont donc plus minces et moins lourds que les vitrages acoustiques traditionnels.

Les figures et la description qui suivent permettront de comprendre le fonctionnement de l'invention et ses avantages.

La figure 1 représente l'indice d'affaiblissement acoustique d'un vitrage isolant traditionnel comportant deux verres de 4 mm séparés par un espace d'air de 12 mm, la figure 2 représente le même indice dans le domaine des fréquences graves pour un vitrage selon l'invention et pour un vitrage à la limite du domaine de l'invention. Les figures 3 et 4 présentent pour des vitrages composés par l'association d'un verre de 3,9 mm avec des verres d'épaisseurs variables, les résultats acoustiques globaux pour des vitrages mesurés soit seuls, soit dans une fenêtre en aluminium, soit encore, dans une bonne fenêtre en PVC. La figure 3 présente l'indice d'affaiblissement en dB (A) pour un bruit de route normalisé et la figure 4, la grandeur R_{w} en dB de la norme ISO.

Si l'on observe la courbe 1 représentant l'indice d'affaiblissement acoustique d'un double vitrage en fonction de la fréquence (figure 1), on constate un isolement qui croît avec la fréquence. La position générale de la courbe, sa "hauteur" dans la direction de l'axe des ordonnées n'est déterminée que par la masse surfacique de chacune des parois et la distance qui les sépare : plus les verres sont épais, plus l'affaiblissement est élevé. La variation de l'affaiblissement en fonction de la fréquence est une croissance avec une pente théorique de 18 dB par octave. C'est seulement aux deux extrémités du spectre que cette règle générale ne s'applique plus. Dans le premier de ces domaines, dans les hautes fréquences, des minima 2 se produisent pour des fréquences f_{c} dites fréquences critiques. De même, dans les graves, pour une fréquence fᵣ dite fréquence de résonance, on constate un minimum 3. Dans ces deux domaines du spectre de fréquences, l'isolement acoustique procuré par la paroi est réduit par rapport à ce qu'il est dans les zones voisines. Les moyens de modifier l'affaiblissement de la paroi dans ces domaines sont particulièrement recherchés par les acousticiens. Ceci est spécialement vrai pour le "trou" 3 à la fréquence de résonance car dans cette zone l'affaiblissement est - indépendamment du "trou" - le plus faible de tout le spectre acoustique. C'est par ailleurs aux basses fréquences que les bruits routiers sont les plus intenses.

Dans le domaine des aigus, les problèmes sont moins ardus (affaiblissement plus élevé et source bruit moins intense) mais, de plus, des moyens relativement simples ont été trouvés qui permettent d'améliorer l'affaiblissement produit par un double vitrage dans cette zone : on a ainsi découvert qu'en remplaçant partiellement l'air sec à l'intérieur du vitrage isolant par un gaz où la vitesse du son est différente de ce qu'elle est dans l'air, en particulier par un gaz lourd qui présente l'avantage sur les gaz plus légers que l'air, de diffuser très lentement au travers des joints du vitrage isolant au cours du temps, on accroissait la pente de la courbe d'affaiblissement dans les médiums et les aigus ce qui améliorait l'isolation acoustique dans ces domaines de fréquences. Cela a permis d'atteindre de meilleures performances pour des vitrages spéciaux en particulier selon les normes DIN ou ISO où la notion d'indice d'affaiblissement pondéré permet de rendre compte à l'aide d'une seule valeur, R_{w} des performances d'isolement de la paroi.

Ainsi dans un vitrage isolant constitué de deux verres de 4 mm associés à un espace de 12 mm, l'introduction de SF₆ à une concentration de 80 % dans l'air fait passer R_{w} d'une valeur de 30,2 dB à une valeur de 32,9 dB.

Mais les deux techniques, utilisation de gaz spéciaux ou modification des épaisseurs à masse globale constante qui s'utilisent d'ailleurs souvent simultanément, n'ont que peu d'effet - ou parfois un effet néfaste - sur le "trou" 3 des basses fréquences. Dans ce domaine, où les phénomènes s'apparentent au comportement d'une association masse - ressort - masse, seulement deux techniques sont efficaces, l'action par la loi de masse : on "remonte" l'ensemble de la courbe en augmentant la masse surfacique de la paroi ou la modification de la caractéristique du "ressort" ce qui nécessite une modification de l'épaisseur de la lame d'air intercalaire. Malheureusement les effets ne sont mesurables ici que si cette épaisseur atteint plusieurs centimètres... C'est dans ce domaine des basses fréquences que l'invention apporte une solution surprenante.

En mesurant les indices d'affaiblissement acoustique pour des combinaisons de verres d'épaisseurs différentes associées à des lames d'air ou de gaz lourds identiques on a en effet constaté une amélioration inexplicable lorsque la différence des épaisseurs atteint 20 %.

Sur le tableau I, on trouve pour les basses fréquences, les indices d'affaiblissement acoustique R mesurés selon la norme ISO 140 parties 1 et 3, pour des combinaisons dans lesquelles un verre silico-sodo-calcique de 3,9 mm est associé par l'intermédiaire d'une lame d'air sec de 12 mm à un autre verre d'épaisseur d, d variant par dixième de mm de 3,9 à 4,8 mm.

Dans le tableau II on a fait figurer la différence ΔR des moyennes arithmétiques des indices R concernés pour les vitrages d'épaisseurs voisines associés deux à deux, la moyenne étant effectuée pour l'ensemble des fréquences du tableau I.

On constate ainsi une stagnation de l'amélioration pour les combinaisons n° 1 et n° 5, une progression normale pour 2, 3 et 4 mais un saut quantitatif pour la combinaison 6 tandis que la combinaison 7 présente une régression inattendue. Un tel comportement ne trouve pas d'explication dans la loi de masse ni selon les théories habituelles de l'acoustique.

La figure 2 qui présente en 4 la courbe de l'indice d'affaiblissement acoustique pour le vitrage 3,9 (12) 4,6 et en 5 la même courbe pour la combinaison 3,9 (12) 4,7 rend compte du même phénomène surprenant.

La figure 3 et la figure 4 présentent les conséquences de ces constatations sur les performances acoustiques globales des produits correspondants. Sur la figure 3 on a représenté les indices d'affaiblissement acoustique pour un bruit de route calculés selon la norme NF, S31-051. En abcisse, on voit l'épaisseur du deuxième verre, le premier ayant une épaisseur de 3,9 mm. La lame d'air sec est de 12 mm. En 6 on voit les résultats pour un vitrage installé sans châssis. En 7 figurent les indices obtenus lorsque le vitrage est monté dans une fenêtre d'aluminium d'une bonne étanchéité mais d'une performance acoustique moyenne, c'est une fenêtre équipée d'ouvrants "à la française" réalisée avec des profilés de la marque ALCAN, type T 2000.

La courbe 8 correspond aux résultats obtenus avec une bonne fenêtre en polychlorure de vinyle (PVC). Elle était équipée d'un double joint. Ses ouvrants sont à la française, elle est réalisée en profilés COMBIDUR VK de la marque KÖMMERLING.

De même, sur la figure 4, on a représenté la valeur de R_{w} calculée selon la norme ISO 717 Partie 3, pour les mêmes combinaisons de vitrages et de fenêtres. On voit en 9 le vitrage seul, en 10, la même fenêtre en aluminium et en 11, la même bonne fenêtre en PVC. L'étude des figures 3 et 4 confirme ce que montrait l'examen du tableau II, on constate - surtout pour le vitrage seul et surtout pour Rᵣₒᵤₜₑ - un saut quantitatif lorsque l'épaisseur du deuxième verre atteint une valeur égale à celle du premier augmentée de 20 %. Cet effet est moins net pour les fenêtres à cause de l'incidence de la constitution de la fenêtre elle-même et pour R_{w} car dans le calcul de cette grandeur on arrondit les valeurs au décibel entier inférieur.

Les effets précédents, étudiés en détail dans le cas de vitrages remplis d'air sec ont été également vérifiés dans le cas où l'espace intérieur est rempli d'un mélange de gaz lourd et d'air. Les valeurs sont les suivantes :

Les avantages présentés par les vitrages selon l'invention sont manifestes : il est intéressant d'obtenir un résultat acoustique donné avec le verre le plus mince possible : économie de matière donc de poids ce qui permet d'alléger la structure porteuse et surtout possibilité d'utiliser des châssis porteurs de vitrages identiques pour les variantes normales et les variantes acoustiques. C'est ainsi qu'un vitrage "normal" qui serait constitué de deux verres de 3,9 mm associés à une lame d'air de 13 mm aurait une épaisseur voisine du vitrage acoustique constitué d'un verre de 3,9 mm séparé d'un verre de 4,7 mm par une lame d'air de 12 mm. L'utilisation et en particulier la profondeur de feuillure nécessaire aux deux types de vitrages serait exactement la même. Mais la fenêtre PVC de bonne qualité comportant ces vitrages verrait son acoustique s'améliorer sensiblement puisque le Rᵣₒᵤₜₑ passerait de 29,4 à 32,6 dB (A) et le R_{w} de 35 à 37 dB.

## Revendications

1. Vitrage bâtiment pour la protection acoustique dans le domaine des basse fréquences, constitué de deux feuilles de verre d'épaisseurs différentes séparées par une lame d'air ou d'un autre gaz, **caractérisé en ce que** l'épaisseur de la feuille la plus mince est de 3,9 mm **et en ce que** la différence des épaisseurs rapportée à la feuille la plus mince est comprise entre 18 et 20,5 %.

2. Vitrage selon la revendication 1, **caractérisé en ce que** l'espace séparant les feuilles de verre comporte un gaz de masse moléculaire supérieure à 100.

3. Vitrage selon la revendication 2, **caractérisé en ce que** le gaz comprend de l'hexafluorure de soufre.

4. Vitrage selon la revendication 3, **caractérisé en ce que** le SF₆ est dans une proportion supérieure à 30 %.

5. Application d'un vitrage selon l'une des revendications précédentes à la réalisation d'une fenêtre de protection acoustique.

6. Application de la fenêtre selon la revendication 5 à la protection contre les bruits de trafic routier.

7. Utilisation d'un vitrage pour la protection acoustique dans le domaine des basses fréquences, constitué de deux feuilles de verre d'épaisseurs différentes séparées par une lame d'air ou d'un autre gaz, l'épaisseur de la feuille la plus mince étant de 3,9 mm et la différence des épaisseurs rapportée à la feuille la plus mince étant comprise entre 18 et 20,5 %.

## Patentansprüche

1. Gebäudeverglasung für den Lärmschutz im niederfrequenzen Bereich, welche aus zwei verschieden dicken Glasscheiben besteht, die durch eine Schicht aus Luft oder einem anderen Gas getrennt sind, **dadurch gekennzeichnet, daß** die Dicke der dünneren Glasscheibe 3,9 mm **und daß** der Dickenunterschied, bezogen auf die dünnere Glasscheibe, 18 bis 20,5 % beträgt.

2. Verglasung nach Anspruch 1, **dadurch gekennzeichnet, daß** der die Glasscheiben trennende Raum ein Gas mit einer Molmasse von über 100 enthält.

3. Verglasung nach Anspruch 2, **dadurch gekennzeichnet, daß** das Gas Schwefelhexafluorid enthält.

4. Verglasung nach Anspruch 3, **dadurch gekennzeichnet, daß** das SF₆ in einem Anteil von über 30 % vorliegt.

5. Verwendung einer Verglasung nach einem der vorhergehenden Ansprüche zur Herstellung eines Lärmschutzfensters.

6. Verwendung des Fensters nach Anspruch 5 zum Schutz vor Straßenverkehrslärm.

7. Verwendung einer Verglasung für den Lärmschutz im niederfrequenzen Bereich, welche aus zwei verschieden dicken Glasscheiben besteht, die durch eine Schicht aus Luft oder einem anderen Gas getrennt sind, wobei die Dicke der dünneren Glasscheibe 3,9 mm und der Dickenunterschied, bezogen auf die dünnere Glasscheibe, 18 bis 20,5 % beträgt.

## Claims

1. Glazing for building for acoustic protection in the low frequency range, constituted by two glass sheets having different thicknesses and separated by a layer of air or another gas, characterized in that the thickness of the thinner sheet is 3.9 mm and in that the thickness difference related to the thinner sheet is between 18 and 20.5%.

2. Glazing according to claim 1, characterized in that the space separating the glass sheets contains a gas with a molecular mass above 100.

3. Glazing according to claim 2, characterized in that the gas comprises sulphur hexafluoride.

4. Glazing according to claim 3, characterized in that the SF₆ is in a proportion exceeding 30%.

5. Application of a glazing according to any one of the preceding claims to the production of an acoustic protection window.

6. Application of the window according to claim 5 to protection against road traffic noise.

7. Use of a glazing for acoustic protection in the low frequency range, constituted by two glass sheets of different thicknesses separated by a layer of air or another gas, the thickness of the thinner sheet being 3.9 mm and the thickness difference related to the thinner sheet being between 18 and 20.5%.
